# EUROPÄISCHE PATENTSCHRIFT

(11) **EP 1 798 174 B1**
(45) Veröffentlichungstag und Bekanntmachung des Hinweises auf die Patenterteilung: **13.02.2013**
(21) Anmeldenummer: 06077219.1
(22) Anmeldetag: 12.12.2006
(51) Int. Cl.: B65H 19/12

(54) **Vorrichtung und Verfahren zum Handhaben von Bobinen innerhalb einer Automatisierungszelle sowie Automatisierungszelle**
Device and method for the manipulation of bobbins within an automatisation cell and automation cell
Dispositif et méthode pour la manipulation de bobines dans une cellule d'automatisation et une cellule d'automatisation

(30) Priorität: 13.12.2005 DE 102005060638
(43) Veröffentlichungstag der Anmeldung: 20.06.2007
(73) Patentinhaber: Hauni Maschinenbau AG, 21033 Hamburg (DE)
(72) Erfinder: Kägeler, Peter, 21502 Geesthacht (DE); Meier, Arnd, 21643 Beckdorf (DE); Schmidt, Hans-Herbert, 22177 Hamburg (DE); Hamann, Günther, 21514 Siebeneichen (DE); Knepper, Thorsten, 58285 Gevelsberg (DE)
(74) Vertreter: Stork Bamberger

(56) Entgegenhaltungen:
- EP-A- 0 649 806
- EP-A- 0 664 268
- EP-A- 0 936 172
- EP-A- 1 256 538
- EP-A- 1 273 541
- DE-U1- 8 501 277
- US-A- 5 269 479

## Beschreibung

Die Erfindung betrifft eine Automatisierungszelle gemäss Anspruch 1 und ein Verfahren gemäss Anspruch 23.

Derartige Automatisierungszellen kommen insbesondere in der Tabak verarbeitenden Industrie zum Einsatz. Dabei dienen die Automatisierungszellen zur Bereitstellung diverser Materialien. Das auf Rollen, den sogenannten Bobinen, aufgewickelte Material, wie z.B. Zigarettenpapier, Belagpapier und andere wickelbare Materialien, wird dabei kontinuierlich verarbeitet. Um eine möglichst durchgängige Verarbeitung zu ermöglichen, werden volle Bobinen der Bobinenwechselvorrichtung zugeführt. An dieser Bobinenwechselvorrichtung werden volle Bobinen zur Verarbeitung abgewickelt. Sobald eine Bobine nahezu leer gelaufen ist, wird der Bobinenwechselvorrichtung eine weitere volle Bobine zugeführt, deren Bahn mit der Bahn der abgelaufenden Bobine verbunden wird. Nach Beendigung dieses Splicevorgangs werden die Restmaterialien abgeführt.

Das Handhaben der Bobinen innerhalb der Automatisierungszellen wird durch die Vorrichtung zum Handhaben der Bobinen durchgeführt. Es sind Automatisierungszellen mit Vorrichtungen zum Handhaben der Bobinen bekannt, bei denen die Bobinenwechselvorrichtung durch ein Portal überspannt ist. Das Portal überspannt auch einen Beschickungsbereich, in dem die vollen Bobinen auf Paletten oder dergleichen bevorratet werden. Ein Portalroboter nimmt die Bobinen aus dem Beschickungsbereich auf, transportiert sie an die Bobinenwechselvorrichtung und gibt sie an diese ab. Dabei wird der Portalroboter in drei Richtungen bewegt. Das Portal bzw. das an dem Portal angeordnete Handhabungselement weist drei frei bewegliche Bewegungsachsen auf, und zwar in horizontaler Ebene in X-Richtung und in Y-Richtung und in vertikaler Ebene in Z-Richtung. Eine solche Vorrichtung ist beispielsweise der DE 40 18 266 A1 zu entnehmen. Die darin beschriebene Vorrichtung weist ein Portal auf, das drei frei bewegbare Achsen umfasst. Dabei ist das Handhabungselement fest mit den Achsen verbunden. Das bedeutet, dass z.B. eine Bewegung des Handhabungselementes in Z-Richtung dazu führt, dass die Z-Achse in einer oberen Position nach oben aus dem Portal hinaus fährt. Dies hat den Nachteil, dass ein großer Bauraum insbesondere in vertikaler Richtung erforderlich ist, was das Einsatzgebiet solcher Handhabungsvorrichtungen erheblich einschränkt.

Weitere Vorrichtungen werden z.B. in der EP 0 944 057 A1, der EP 1 273 541 A2 oder der EP 0 936 172 A offenbart.

Es ist daher Aufgabe der vorliegenden Erfindung, eine kompakte und sichere Automatisierungszelle zu schaffen. Des weiteren ist es Aufgabe der Erfindung, ein entsprechendes Verfahren vorzuschlagen.

Diese Aufgabe wird gelöst durch die kennzeichnenden Merkmale der Ansprüche 1 bzw. 23.

In einer ersten bevorzugten Ausführungsform der Erfindung ist die Handhabungsvorrichtung als Portalroboter ausgebildet. Ein Portalroboter ist eine besonders einfache und stabile und damit sichere Konstruktion, die eine kompakte Bauweise ermöglicht.

In einer weiteren bevorzugten Ausführungsform der Erfindung ist die Handhabungseinrichtung als Schwenkarmroboter ausgebildet. Diese Ausführung ist ebenfalls flexibel und sicher in der Funktion und ermöglicht in besonders zuverlässiger Weise die Handhabung von Bobinen innerhalb von Automatisierungszellen mit mehreren Bobinenwechselvorrichtungen.

Die sich aus dem erfindungemäßen Verfahren und der erfindungsgemäßen Automatisierungszelle ergebenden Vorteile wurden weiter oben bereits beschrieben, so dass auf eine Wiederholung an dieser Stelle verzichtet wird.

Weitere vorteilhafte oder bevorzugte Merkmale und Ausführungsformen sowie Verfahrensschritte ergeben sich aus den Unteransprüchen und der Beschreibung. Besonders bevorzugte Ausführungsformen sowie das Verfahren werden anhand der beigefügten Zeichnung näher erläutert. In der Zeichnung zeigt:
- Fig. 1: eine perspektivische Darstellung einer Automatisierungszelle mit zwei Bobinenwechselvorrichtungen und zugehörigen Beschickungsbereichen sowie einer als Portalroboter ausgebildeten Handhabungseinrichtung,
- Fig. 2: eine Seitenansicht der Automatisierungszelle gemäß Figur 1,
- Fig. 3: eine Rückansicht der Automatisierungszelle gemäß Figur 1,
- Fig. 4: eine Draufsicht auf die Automatisierungszelle gemäß Figur 1, und
- Fig. 5: eine perspektivische Darstellung einer Automatisierungszelle mit zwei Bobinenwechselvorrichtungen und zugehörigen Beschickungsbereichen sowie einer als Schwenkroboter ausgebildeten Handhabungseinrichtung.

Die gezeigten und im Folgenden beschriebenen Vorrichtungen dienen zum Wechseln von Bobinen an einer oder mehreren Bobinenwechselvorrichtungen innerhalb von Automatisierungszellen, die vorzugsweise innerhalb einer Produktionslinie zur Herstellung von Produkten der Tabak verarbeitenden Industrie zum Einsatz kommen.

Die in den Figuren 1 bis 4 gezeigte Automatisierungszelle 10 ist zum Handhaben von Bobinen 11 ausgebildet. Die Automatisierungszelle 10 umfasst mindestens zwei Bobinenwechselvorrichtungen 12 mit einem jeweils zugehörigen Beschickungsbereich 13. Der Beschickungsbereich 13 zu jeder Bobinenwechselvorrichtung 12 ist eine Art separater Speicher für eine Vielzahl von Bobinen 11, die vorzugsweise auf Paletten 14 oder dergleichen in Stapeln 15 angeordnet sind. In der beschriebenen Ausführungsform ist jeder Beschickungsbereich 13 zur Aufnahme einer Palette 14 ausgebildet. Die Beschickungsbereiche 13 können jedoch selbstverständlich auch anders dimensioniert und zur Aufnahme von mehr als einer Palette 14 ausgebildet sein. Des weiteren ist eine Vorrichtung 16 zum Handhaben der Bobinen 11, genauer insbesondere zum Aufnehmen der Bobinen 11 von der Palette 14, zum Transportieren der Bobinen 11 aus dem Beschickungsbereich 13 an die Bobinenwechselvorrichtung 12 sowie zum Abgeben der Bobinen 11 an die Bobinenwechselvorrichtung 12 Bestandteil der Automatisierungszelle 10.

Nebeneinander liegende Beschickungsbereiche 13 der Automatisierungszelle 10 sind räumlich voneinander getrennt. Diese Trennung kann beispielhaft durch eine Trennwand 17 oder dergleichen gebildet sein. Jeder Beschickungsbereich 13 ist über eine Tor 18 oder dergleichen zugänglich. Diese üblicherweise als Automatiktore ausgebildeten Zugänge sind u.a. durch Flurförderfahrzeuge, Bediener oder anderweitig betätigbar. Der Arbeitsbereich der Bobinenwechselvorrichtung 12 ist für die Bediener über eine Tür 19 zugänglich. Im Bereich der Tür 19 ist ein Auffangbehälter 20 für beim Wechsel der Bobinen 11 anfallende Restmaterialien (wie z.B. Bobinenkeme, Materialreste oder dergleichen) angeordnet.

Im Bereich jeder Bobinenwechselvorrichtung 12 ist ein zusätzlicher Speicher 21 für Bobinen angeordnet bzw. ausgebildet. Der Speicher 21 ist unabhängig vom eigentlichen Beschickungsbereich 13 und außerhalb desselben liegend. Dieser Speicher 21 dient dazu, die Versorgung der Bobinenwechselvorrichtung 12 während des Palettenwechsels innerhalb des Beschickungsbereiches 13 sicherzustellen. Die beiden Bereiche, also der Arbeitsbereich der Bobinenwechselvorrichtung 12 und der Beschickungsbereich 13 sind durch eine Lichtschranke 22 getrennt. Diese dient in erster Linie dazu, zu erkennen, ob sich ein Bediener vom Arbeitsbereich der Bobinenwechselvorrichtung 12 in den Beschickungsbereich 13 bewegt hat.

Optional kann einer oder jeder Bobinenwechselvorrichtung 12 ein Bobinenwender 23 zugeordnet sein. Dieser Bobinenwender 23 ist dazu ausgebildet, dass falsch positionierte Bobinen 11, beispielsweise mit nicht korrekter Aufreißrichtung, um 180° gedreht werden können, so dass sie sich dann in der richtigen Position befindet.

In der bevorzugten Ausführung weist die Automatisierungszelle 10 ein Messelement zur Erfassung der Höhe der Stapel 15 im jeweiligen Beschickungsbereich 13 auf. Mit dem Messelement können die einzelnen Stapelhöhen auf der Palette 14 ermittelt und zur Steuerung der Vorrichtung 10 zum Handhaben der Bobinen 11 verwendet werden. Diese Steuerung kann auch dazu dienen, eine Wirkverbindung zwischen der Vorrichtung 16 zum Handhaben der Bobinen 11 einerseits und den Zugängen, nämlich dem Tor 18 und der Tür 19, andererseits zu schaffen, so dass, sobald einer der Zugänge geöffnet wird, die Vorrichtung 16 aus Sicherheitsgründen abschaltbar ist.

Im Folgenden wird die Vorrichtung 16 zum Handhaben der Bobinen 11 für die oben beschriebene Automatisierungszelle 10 beschrieben. Die Vorrichtung 16 umfasst eine Handhabungseinrichtung 24 mit einem daran angeordneten Handhabungselement 25. Um die gewünschten und/oder erforderlichen Bewegungen zum Aufnehmen, Transportieren und Abgeben ausführen zu können, ist die Handhabungseinrichtung 24 bzw. das Handhabungselement 25 innerhalb der Automatisierungszelle 10 entlang mehrerer Achsen bewegbar. Wie aus den Figuren ersichtlich, kann die Vorrichtung 14 zur Handhabung von Bobinen 11 innerhalb einer Automatisierungszelle 10 mit zwei Bobinenwechselvorrichtungen 12 und zwei Heschickungsbereichen 13 ausgebildet sein. Diese Ausführung ist rein beispielhaft und schließt die Handhabung von Bobinen 11 innerhalb von Automatisierungszellen 10 mit einer oder mehr als zwei Bobinenwechselvorrichtungen 12 nicht aus.

Das Handhabungselement 25 ist als Bobinen-Greifereinheit ausgebildet. Die Bobinen-Greifereinheit dient insbesondere zum Aufnehmen, Fixieren, Transportieren und Abgeben einer Bobine 11 und ist zur Aufnahme der Bobinen 11 im Bobinenkem 26 ausgebildet. Der Bobinen-Greifereinheit ist vorzugsweise ein Greiferzylinder zugeordnet, mittels dem Segmente innerhalb des Greifers radial verschiebbar sind. Der Greiferzylinder ist an die bevorzugt gemeinsame Steuerung der Vorrichtung 16 bzw. der Automatisierungszelle 10 angeschlossen. Des weiteren ist der Greifereinheit mindestens ein Element zur Lageerkennung der Bobinen 11 zugeordnet. Dieses Element kann z.B. ein Lasersensor sein, mittels dem die Mitte der Bobine 11 bzw. des Bobinenkerns 26 auffindbar ist.

Die Handhabungseinrichtung 24 kann in unterschiedlichen Ausführungsformen ausgebildet sein. In einer ersten Ausführung ist die Handhabungsvorrichtung 24 als Portalroboter 27 ausgebildet. Der Portalroboter 27 weist ein Portal 28 auf, das zwei verfahrbare Achsen, nämlich eine X-Achse und eine Y-Achse, aufweist. Das Portal 27 ist in horizontaler Richtung auf Führungen, die oberhalb der Bobinenwechselvorrichtung 12 angeordnet und Bestandteil eines Gestells/Gerüstes 29 sind, in X-Richtung und Y-Richtung bewegbar. Entlang der Führungen ist das Portal 28 demnach in zwei im rechten Winkel zueinander liegenden Richtungen linear bewegbar. Das Portal 27 verfügt zusätzlich über eine vertikale Achse, nämlich eine Z-Achse. Diese Z-Achse ist in X-Richtung und Y-Richtung bewegbar, in Bezug auf die Z-Richtung ist die Z-Achse allerdings unbeweglich ausgebildet. Das bedeutet, dass die Z-Achse zu keiner Zeit und in keiner Position nicht nach oben aus dem Portalroboter 27 und genauer aus dem Gerüst/Gestell 29 herausragt. Der Z-Achse ist das Handhabungselement 25 zugeordnet.

Zur Auf- und Abbewegung des Handhabungselementes 25 ist ein Schlitten 30 vorgesehen, der entlang der Z-Achse in Z-Richtung bewegbar ist. An diesem Schlitten 30 ist ein Transportarm 31 angeordnet. Am freien Ende des Transportarm 31 ist das Handhabungselement 25 schwenkbar angeordnet. Diese als Bobinenschwenker bezeichnete Einheit aus Transportarm 31 und schwenkbar daran angeordnetem Handhabungselement 25 ermöglicht das Schwenken der innerhalb des Beschickungsbereiches 13 in einer waagerechten Position liegenden Bobinen 11 um 90° in eine senkrechte Position zur Abgabe der Bobinen 11 an die Bobinenwechselvorrichtung 12. Die Schwenkeinheit ist pneumatisch oder in anderer bekannter Weise betätigbar. Zur Abgabe der Bobinen 11 an die Bobinenwechselvorrichtung 12 ist dem Handhabungselement 25 ein ebenfalls bevorzugt pneumatisch arbeitendes Element 32 zum Abschieben der Bobine 11 vom Handhabungselement 25 auf einen horizontal ausgerichteten Aufnahmedorn 33 der Bobinenwechselvorrichtung 12.

Sämtliche Achsen, nämlich die X-Achse, Y-Achse und Z-Achse, bzw. die Bewegungen in Richtung der jeweiligen Achse sind unabhängig voneinander ansteuerbar, wodurch die Handhabung Bobinen 11 innerhalb der Automatisierungszelle 10 zu den erforderlichen Zwecken gewährleistet ist.

Die Ausführungsform gemäß der Figur 5 ist im Wesentlichen vergleichbar zu der in den Figuren 1 bis 4 gezeigten Ausführungsform aufgebaut, so dass die auf die zur Automatisierungszelle 10 gerichtete Beschreibung in gleicher Weise auf die Automatisierungszelle 34 gemäß der Figur 5 zutrifft. Für gleiche Teile werden daher auch die entsprechenden Bezugszeichen verwendet. Bei der in Figur 5 gezeigten Automatisierungszelle 34 ist die Handhabungseinrichtung 24 im Gegensatz zur Ausführungsform der Figuren 1 bis 4 als Schwenkarmroboter 35 ausgebildet.

Der Schwenkarmroboter 35 weist ebenfalls eine vertikale Achse, nämlich die Z-Achse auf. Die Z-Achse ist in Z-Richtung unbeweglich ausgebildet. Das bedeutet, dass die Z-Achse zu keiner Zeit und in keiner Position nicht nach oben aus der Automatisierungszelle 34 herausragt. Die Z-Achse ist ortsfest platziert, wodurch die Z-Achse weder in linearer und horizontaler X-Richtung noch in linearer und horizontaler Y-Richtung bewegbar ist. Der Z-Achse ist das Handhabungselement 25 zugeordnet.

Genauer ist der Z-Achse ein Schlitten 36 zugeordnet, der entlang der Z-Achse in Z-Richtung bewegbar ist. An dem Schlitten 36 ist ein Schwenkarm 37 angeordnet. Dieser Schwenkarm 37 ist um eine vertikal ausgerichtete Achse, nämlich die ϕ-Achse, schwenkbar. In der gezeigten Ausführungsform sind die ϕ-Achse und die Z-Achse identisch. Mit anderen Worten ist der Schwenkarm 37 um die Z-Achse schwenkbar. Die ϕ-Achse kann jedoch auch versetzt zur Z-Achse verlaufen.

Der Schwenkarm 37 ist radial ausgerichtet und definiert die horizontal verlaufende R-Achse. Die R-Achse ist in R-Richtung unbeweglich ausgerichtet und verfügt über einen Schlitten 38, der seinerseits am Schwenkarm 37 entlang in radialer R-Richtung verfahrbar ist. An diesem Schlitten 38 ist das Handhabungselement 25 angeordnet, das in der zur ersten Ausführungsform beschriebenen Weise ausgebildet ist. Mit dem Schlitten 38 ist das Handhabungselement 25 in R-Richtung bewegbar.

Im Falle der Verwendung eines Portalroboters 27 der oben beschriebenen Ausführung weist die Bobinenwechselvorrichtung 12 den Aufnahmedorn 33 auf, der horizontal ausgerichtet ist, so dass die Bobinen 11 in senkrechter Position an die Bobinenwechselvorrichtung 12 übergebbar sind. Im Falle der Verwendung eines Schwenkarmroboters 35 der oben beschriebenen Ausführung ist der Bobinenwechselvorrichtung 12 ein Greifring 39 zugeordnet. Der Greifring 39 dient zur Aufnahme der Bobinen 11 und ist einerseits um 180° drehbar, so dass falsch positionierte Bobinen 11 in die richtige Lage gebracht werden können, und andererseits um 90° drehbar, so dass die Bobinen 11 nach dem waagerechten Auflegen in die senkrechte Position bringbar sind. Zur Fixierung der Bobinen 11 weist der Greifring 39 Klemmelemente 40 auf, die z.B. pneumatisch betätigbar sind. Mit diesen Klemmelementen 40 sind die Bobinen 11 von außen an ihrer Umfangsfläche greifbar.

Im folgenden wird das Verfahrensprinzip für die beiden gezeigten Ausführungsformen näher erläutert:
Für den Fall, dass die Handhabungseinrichtung 24 als Portalroboter 27 ausgebildet ist, befindet sich das Portal 28 zunächst in Warteposition. Sobald eine Bobinenwechselvorrichtung 12 einen Wechsel einer Bobine 11 initiiert hat, bewegt sich das Portal 28 aus der Warteposition. Die Bewegungen des Portals 28 zur Handhabung der Bobinen 11 erfolgen entlang der X-Achse und der Y-Achse in horizontaler Richtung. Die Bewegungen des Schlittens 30 erfolgen in vertikaler Richtung entlang der in Z-Richtung unbeweglichen Z-Achse. Das Portal 28 mit dem Handhabungselement 25 bewegt sich in den Beschickungsbereich 13, um eine volle Bobine 11 von der Palette 14 aufzunehmen. Dabei wird der Bobinenstapel angefahren, von dem die letzte Bobine 11 entnommen wurde. Ist die angefahrene Stapelposition leer, bewegt sich die Handhabungseinrichtung 24 zum nächsten Stapel 15. Alternativ können die Stapel 15 einer Reihe auch wechselseitig abgearbeitet werden. Wenn die vorderen Stapelpositionen leer sind, wird die nächste Zeile auf der Palette 14 angefahren. Wenn die letzte Bobine 11 von der Palette 14 entnommen wurde, wird eine neue Palette 14 angefordert. Wenn keine Bobine 11 auf der Palette 14 liegt, wird der Speicher 21 angefahren. Zum Aufnehmen einer Bobine 11 von der Palette 14 oder aus dem Speicher 21 wird die Bobine 11 angefahren und deren Mitte ermittelt. Dies erfolgt in üblicher Form mittels eines geeigneten Elementes zur Lageerkennung. Sobald die Aufnahmeposition ermittelt wurde, taucht die Bobinen-Greifereinheit in den Bobinenkern 26. Durch Ansteuern des Greiferzylinders werden Segmente im Greifer radial verschoben, so dass der Bobinenkem 26 geklemmt wird. Dabei können die Segmente an unterschiedliche Kerndurchmesser der Bobine 11 angepasst werden. Die nun mit dem Handhabungselement 25 verbundene Bobine 11 wird.dann zur Bobinenwechselvorrichtung 12 transportiert.

Für den Fall, dass die Bobine 11 eine falsche Position (z.B. bei falscher Aufreißposition) hat, wird sie zunächst dem Bobinenwender 23 zugeführt und von dieser um 180° gedreht. Der Bobinenwender hält dazu die Bobine 11 an ihrer Umfangsfläche und dreht dann die Bobine 11. Anschließend fährt die Handhabungseinrichtung 24 zum Bobinenwender zurück und übernimmt die Bobine 11 wieder. Die nunmehr korrekt ausgerichtete Bobine 11 wird zur Bobinenwechselvorrichtung 12 transportiert. Die Handhabungseinrichtung 24 wartet mit der um 90° verschwenkten, senkrecht aufgerichteten Bobine 11 vor der Aufnahmeposition eines Drehtellers der Bobinenwechselvorrichtung 12. Wenn der Drehteller die richtige Auflegeposition erreicht hat, wird die Bobine durch das Element 32 zum Schieben auf den Aufnahmedorn 33 geschoben. Im Anschluss fährt das Portal 28 in die Warteposition.

Das Verfahrensprinzip mit einem Schwenkroboter 35 als Handhabungseinrichtung 24 entspricht im Wesentlichen dem gerade beschriebenen Prinzip. Allerdings erfolgen die Bewegungen des Schwenkarmroboters 34 in horizontaler Ebene als Schwenkbewegung um die ϕ-Achse und als lineare Bewegung mittels des Schlittens 38 entlang der R-Achse sowie in linearer, vertikaler Richtung mittels des Schlittens 36 entlang der Z-Achse. Die vom Schwenkarmroboter 34 von der Palette 14 oder aus dem Speicher 21 entnommene Bobine 11 wird mittig im Greifring 39 positioniert, der zu diesem Zwecke von der Bobinenwechselvorrichtung 12 weggeklappt horizontal ausgerichtet ist. Die Bobine 11 wird durch den Greifring 39 bzw. dessen Klemmelemente 40 fixiert. Sobald der Greifiing 39 die Bobine 11 gegriffen hat, löst sich der Schwenkarmroboter 34. Mittels des Greifrings kann die Bobine 11 links oder rechts herum um 90° in die richtige Position (beispielsweise bei falscher Aufreißposition) gedreht werden. Der Greifring 39 mit der Bobine 11 wartet nunmehr darauf, dass die Bobinenwechselvorrichtung 12 den Bobinendrehteller in der Aufnahmeposition hat. Dann kann die Bobine 11 durch den Greifring 39 um 90° in die senkrechte Position geschwenkt und auf den Aufnahmedorn 33 geschoben werden.

Bei einer erneuten Anforderung einer neuen Bobine 11 durch die Bobinenwechselvorrichtung 12 wird der oben beschriebene Vorgang wiederholt. Sollte die Palette 14, von der die Bobine 11 gegriffen werden soll, leer sein, entnimmt die Handhabungseinrichtung 24 die Bobine 11 aus dem Speicher 21.

Wenn eine Palette 14 ausgetauscht werden muss, fährt die Handhabungseinrichtung 24 in die Warteposition. Erst dann wird der Zugang (Tor 18) zum Beschickungsbereich 13 automatisch geöffnet. Die leere Palette 14 wird entnommen und die neue volle Palette 14 wird positioniert. Durch eine Quittierung, die z.B. manuell durch den Bediener selbst oder automatisch durch autonome Fahrzeuge erfolgen kann, wir das Tor 18 wieder geschlossen. Die Handhabungseinrichtung 24 beginnt dann, die neue Palette 14 anzufahren und den Speicher 21 zu füllen. Vorrang vor der Bestückung des Speichers 21 hat jedoch die Beschickung der Bobinenwechselvonichtungen 12.

Aus Sicherheitsgründen wird die Handhabungseinrichtung 24 mit dem Handhabungselement 25 abgeschaltet, sobald ein Zugang, nämlich ein Tor 18 und/oder eine Tür 19, geöffnet wird. Dabei wird auch die Bobinenwechselfunktion gestoppt, während der normale Abspulbetrieb der Bobinenwechselvorrichtung 12 weiter läuft.

Die Stapel 15 auf der Palette 14 sowie im Speicher 21 müssen nach dem Starten der Automatisierungszelle 10, 34 bezüglich ihrer Höhe vermessen werden. Gleiches gilt für den Fall, dass ein Zugang geöffnet wurde. Im letzteren Fall ist die Einmessung jedoch nur erforderlich, wenn ein Bediener den Beschickungsbereich 13 betreten und damit die Lichtschranke 22 ausgelöst hat. Bei der Verwendung des Portalroboters 27 werden aufgrund der festen Z-Achse zuerst die in Y-Richtung betrachtet vorderen Stapel 15 vermessen und dann abgearbeitet. Die in Y-Richtung hinteren Stapel 15 können erst nach Abarbeitung der vorderen Stapel 15 eingemessen werden. Es kann auch eine Vermessung und Abarbeitung in fortschreitender X-Richtung erfolgen. Bei der Verwendung des Schwenkarmroboters 35 wird der Schlitten 36 entlang der Z-Achse in seine obere Position bewegt. Dann wird der Schlitten 38 entlang der R-Achse verfahren. Erst anschließend schwenkt der Schwenkarm 37 um die ϕ-Achse auf die jeweilige Stapelposition.

## Patentansprüche

1. Automatisierungszelle (10, 34) zum automatisierten Handhaben von Bobinen (11), umfassend mindestens zwei Bobinenwechselvorrichtungen (12) mit jeweils einem zugehörigen Beschickungsbereich (13) zur Bevorratung mehrerer Bobinen (11) sowie mindestens eine Vorrichtung (16) zum Handhaben der Bobinen (11), wobei die Vorrichtung (16) zum Handhaben von Bobinen (11) innerhalb der Automatisierungszelle (10, 34) zwischen mindestens einer der Bobinenwechselvorrichtungen (12) und mindestens einem der Beschickungsbereiche (13) angeordnet ist und eine Handhabungseinrichtung (24) mit einem daran angeordneten Handhabungselement (25) für die Bobinen (11) umfasst, wobei das Handhabungselement (25) entlang mehrerer Achsen zum Aufnehmen, Transportieren und Abgeben der Bobinen (11) innerhalb der Automatisierungszelle (10, 34) bewegbar ist, wobei mindestens eine der Achsen, nämlich eine vertikale Achse (Z-Achse), in Z-Richtung unbeweglich ausgebildet ist, wobei das Handhabungselement (25) zur vertikalen Bewegung desselben in Z-Richtung an einem entlang der vertikalen Achse (Z-Achse) bewegbaren Schlitten (30, 36) angeordnet ist, **dadurch gekennzeichnet, dass** die jeweiligen Beschickungsbereiche (13) räumlich voneinander getrennt sind, wobei die Automatisierungszelle (10, 34) einen separaten Zugang (Tür 19) für den Arbeitsbereich jeder Bobinenwechselvorrichtung (12) und einen separaten Zugang (Tor 18) zu jedem Beschickungsbereich (13) aufweist, und wobei zwischen jeder Bobinenwechselvorrichtung (12) und dem dazugehörigen Beschickungsbereich (13) eine Lichtschranke (22) angeordnet ist.

2. Automatisierungszelle (10, 34) nach Anspruch 1, **dadurch gekennzeichnet, dass** die Handhabungseinrichtung (24) zur Handhabung von Bobinen (11) für mehrere Bobinenwechselvorrichtungen (12) mit jeweils einem eigenen Beschickungsbereich (13) ausgebildet ist.

3. Automatisierungszelle (10, 34) nach Anspruch 1 oder 2, **dadurch gekennzeichnet, dass** das Handhabungselement (25) als Bobinen-Greifereinheit ausgebildet ist.

4. Automatisierungszelle (10, 34) nach Anspruch 3, **dadurch gekennzeichnet, dass** die Bobinen-Greifereinheit zur Aufnahme der Bobinen (11) im Bobinenkern (26) ausgebildet sind.

5. Automatisierungszelle (10, 34) nach einem der Ansprüche 1 bis 4, **dadurch gekennzeichnet, dass** die Handhabungseinrichtung (24) als Portalroboter (27) ausgebildet ist.

6. Automatisierungszelle (10, 34) nach Anspruch 5, **dadurch gekennzeichnet, dass** der Portalroboter (27) zusätzlich zur vertikalen Z-Achse zwei frei verfahrbare horizontale Achsen (X-Achse, Y-Achse) zur linearen Bewegung des Handhabungselementes (25) in X-Richtung und in Y-Richtung aufweist.

7. Automatisierungszelle (10, 34) nach Anspruch 5 oder 6, **dadurch gekennzeichnet, dass** sämtliche Achsen (X, Y, Z) bzw. Bewegungen in Richtung der Achsen (X, Y, Z) unabhängig voneinander ansteuerbar sind.

8. Automatisierungszelle (10, 34) nach einem der Ansprüche 5 bis 7, **dadurch gekennzeichnet, dass** an dem Schlitten (30) ein Transportarm (31) angeordnet ist.

9. Automatisierungszelle (10, 34) nach Anspruch 8, **dadurch gekennzeichnet, dass** an dem freien Ende des Transportarms (31) das Handhabungselement (25) schwenkbar angeordnet ist.

10. Automatisierungszelle (10, 34) nach Anspruch 9, **dadurch gekennzeichnet, dass** dem Handhabungselement (25) ein Element (32) zum Abschieben einer Bobine (11) auf einen Aufnahmedorn (33) der Bobinenwechselvorrichtung (12) zugeordnet ist.

11. Automatisierungszelle (10, 34) nach einem der Ansprüche 1 bis 4, **dadurch gekennzeichnet, dass** die Handhabungseinrichtung (24) als Schwenkarmroboter (35) ausgebildet ist.

12. Automatisierungszelle (10, 34) nach Anspruch 11, **dadurch gekennzeichnet, dass** der Schwenkarmroboter (35) zusätzlich zur vertikalen Z-Achse eine horizontale Achse (R-Achse) aufweist.

13. Automatisierungszelle (10, 34) nach Anspruch 11 oder 12, **dadurch gekennzeichnet, dass** die Z-Achse fest platziert ist.

14. Automatisierungszelle (10, 34) nach Anspruch 12 oder 13, **dadurch gekennzeichnet, dass** an dem in Z-Richtung auf und ab bewegbaren Schlitten (30) ein Schwenkarm (37) angeordnet ist.

15. Automatisierungszelle (10, 34) nach Anspruch 14, **dadurch gekennzeichnet, dass** der Schwenkarm (37) um eine vertikal ausgerichtete Achse (ϕ-Achse) schwenkbar ist.

16. Automatisierungszelle (10, 34) nach Anspruch 15, **dadurch gekennzeichnet, dass** die Z-Achse und die ϕ-Achse identisch sind.

17. Automatisierungszelle (10, 34) nach einem der Ansprüche 14 bis 16, **dadurch gekennzeichnet, dass** dem Schwenkarm (37) ein weiterer Schlitten (38) zugeordnet ist, der in radialer Richtung (R-Richtung) entlang des Schwenkarms (37) verfahrbar ist.

18. Automatisierungszelle (10, 34) nach Anspruch 17, **dadurch gekennzeichnet, dass** die R-Achse in R-Richtung unbeweglich ausgebildet ist, wobei das Handhabungselement (25) zur Bewegung in R-Richtung an dem entlang der horizontalen R-Achse bewegbaren Schlitten (38) angeordnet ist.

19. Automatisierungszelle nach Anspruch 1 oder 18, **dadurch gekennzeichnet, dass** sie ein Messelement zur Erfassung der Höhe der Stapel (15) der gestapelten Bobinen (11) im jeweiligen Beschickungsbereich (13) aufweist.

20. Automatisierungszelle nach einem der Ansprüche 1 bis 19, **dadurch gekennzeichnet, dass** unmittelbar im Bereich jeder Bobinenwechselvorrichtung (12) und außerhalb des Beschickungsbereiches (13) ein zusätzlicher Speicher (21) für Bobinen (11) vorgesehen ist.

21. Automatisierungszelle nach einem der Ansprüche 1 bis 20, **dadurch gekennzeichnet, dass** jeder Bobinenwechselvorrichtung (12) ein Element (23, 39) zum Wenden der Bobinen (11) zugeordnet ist.

22. Automatisierungszelle nach einem der Ansprüche 1 bis 21, **dadurch gekennzeichnet, dass** in jedem Beschickungsbereich (13) mindestens eine Palette (14) angeordnet ist, wobei die oder jede Palette (14) zur Aufnahme mehrerer Bobinenstapel ausgebildet ist.

23. Verfahren zum Handhaben von Bobinen (11) innerhalb einer Automatisierungszelle (10, 34) zwischen einer von mindestens zwei Bobinenwechselvorrichtungen (12), jeweils mit einem zugehörigen Beschickungsbereich (13) zum Bevorraten mehrerer Bobinen (11), und einem der Beschickungsbereiche (13), umfassend die Schritte:
a) Initiieren eines Bobinenwechsels durch die Bobinenwechselvorrichtung (12),
b) Starten einer automatisierten Vorrichtung (16) zum Handhaben von Bobinen (11),
c) Entnehmen einer Bobine (11) aus dem Beschickungsbereich (13),
d) Transportieren der Bobine (11) an die Bobinenwechselvorrichtung (12),
e) Abgeben der Bobine (11) an die Bobinenwechselvorrichtung (12), wobei die Schritte c) bis e) mittels der entlang mehrerer Achsen bewegbaren Handhabungseinrichtung (24) bzw. eines daran angeordneten Handhabungselementes (25) der Vorrichtung (16) zum Handhaben der Bobinen (11) ausgeführt werden, und wobei eine Bewegung des Handhabungselementes (25) entlang einer vertikalen Achse (Z-Achse) durch einen auf der Z-Achse in Z-Richtung bewegbaren Schlitten (30, 36) ausgeführt wird, **dadurch gekennzeichnet, dass** die Höhe der Bobinenstapel mindestens vor dem Starten der Automatisierungszelle (10, 34) ermittelt wird, wobei die Höhe der Bobinenstapel erneut ermittelt wird, wenn eine zwischen dem Arbeitsbereich der Bobinenwechselvorrichtung (12) und dem Beschickungsbereich (13) angeordnete Lichtschranke (22) ausgelöst wird.

24. Verfahren nach Anspruch 23, **dadurch gekennzeichnet, dass** beim Entnehmen einer Bobine (11) aus dem Beschickungsbereich (13) zunächst der Bobinenstapel angefahren wird, von dem zuletzt eine Bobine (11) entnommen wurde.

25. Verfahren nach Anspruch 23 oder 24, **dadurch gekennzeichnet, dass** eine Bobine (11) aus einem der Bobinenwechselvorrichtung (12) zugeordneten Speicher (21) entnommen wird, sollte der Beschickungsbereich (13) leer sein.

26. Verfahren nach einem der Ansprüche 23 bis 25, **dadurch gekennzeichnet, dass** eine neue Palette (14) mit Bobinen (11) angefordert wird, sobald die letzte Bobine (11) aus dem Beschickungsbereich (13) entnommen wurde.

27. Verfahren nach einem der Ansprüche 25 bis 26, **dadurch gekennzeichnet, dass** die Beschickung der Bobinenwechselvorrichtungen (12) Vorrang vor der Beschickung der Speicher (21) hat.

## Claims

1. Automation cell (10, 34) for the automated handling of bobbins (11), comprising at least two bobbin change-over apparatuses (12), each with one corresponding loading region (13) for the storage of several bobbins (11), and at least one apparatus (16) for handling the bobbins (11), wherein the apparatus (16) for handling bobbins (11) is arranged within the automation cell (10, 34) between at least one of the bobbin change-over apparatuses (12) and at least one of the loading regions (13) and includes a handling device (24) with a handling element (25) for the bobbins (11) arranged thereon, the handling element (25) being movable along several axes for receiving, transporting and discharging the bobbins (11) within the automation cell (10, 34), wherein at least one of the axes, namely a vertical axis (Z axis), is immovable in the Z direction, the handling element (25) being arranged on a carriage (30, 36) movable along the vertical axis (Z axis) for vertical movement thereof in the Z direction, **characterized in that** the respective loading regions (13) are spatially separated from each other, wherein the automation cell (10, 34) has a separate access (door 19) for the working region of each bobbin change-over apparatus (12) and a separate access (gate 18) to each loading region (13), and wherein a light barrier (22) is arranged between each bobbin change-over apparatus (12) and the associated loading region (13).

2. Automation cell (10, 34) according to claim 1, **characterised in that** the handling device (24) is designed for handling bobbins (11) for several bobbin change-over apparatuses (12) each with its own loading region (13).

3. Automation cell (10, 34) according to claim 1 or 2, **characterised in that** the handling element (25) is designed as a bobbin gripper unit.

4. Automation cell (10, 34) according to claim 3, **characterised in that** the bobbin gripper unit is designed to receive the bobbins (11) in the bobbin core (26).

5. Automation cell (10, 34) according to any of claims 1 to 4, **characterised in that** the handling device (24) is designed as a gantry robot (27).

6. Automation cell (10, 34) according to claim 5, **characterised in that** in addition to the vertical Z axis the gantry robot (27) has two freely movable horizontal axes (X axis, Y axis) for linear movement of the handling element (25) in the X direction and in the Y direction.

7. Automation cell (10, 34) according to claim 5 or 6, **characterised in that** all the axes (X, Y, Z) or movements in the direction of the axes (X, Y, Z) can be controlled independently of each other.

8. Automation cell (10, 34) according to any of claims 5 to 7, **characterised in that** on the carriage (30) is arranged a transport arm (31).

9. Automation cell (10, 34) according to claim 8, **characterised in that** the handling element (25) is arranged pivotably at the free end of the transport arm (31).

10. Automation cell (10, 34) according to claim 9, **characterised in that** associated with the handling element (25) is an element (32) for sliding a bobbin (11) off onto a support shaft (33) of the bobbin change-over apparatus (12).

11. Automation cell (10, 34) according to any of claims 1 to 4, **characterised in that** the handling device (24) is designed as a pivoting-arm robot (35).

12. Automation cell (10, 34) according to claim 11, **characterised in that** in addition to the vertical Z axis the pivoting-arm robot (35) has a horizontal axis (R axis).

13. Automation cell (10, 34) according to claim 11 or 12, **characterised in that** the Z axis is fixed.

14. Automation cell (10, 34) according to claim 12 or 13, **characterised in that** a pivoting arm (37) is arranged on the carriage (30) which is movable up and down in the Z direction.

15. Automation cell (10, 34) according to claim 14, **characterised in that** the pivoting arm (37) is pivotable about a vertically oriented axis (ϕ axis).

16. Automation cell (10, 34) according to claim 15, **characterised in that** the Z axis and the ϕ axis are identical.

17. Automation cell (10, 34) according to any of claims 14 to 16, **characterised in that** associated with the pivoting arm (37) is a further carriage (38) which is movable along the pivoting arm (37) in a radial direction (R direction).

18. Automation cell (10, 34) according to claim 17, **characterised in that** the R axis is immovable in the R direction, the handling element (25) being arranged on the carriage (38) which is movable along the horizontal R axis, for movement in the R direction.

19. Automation cell according to claim 1 or 18, **characterised in that** it comprises a measuring element for detecting the height of the stacks (15) of stacked bobbins (11) in the respective loading region (13).

20. Automation cell according to any of claims 1 to 19, **characterised in that** directly in the region of each bobbin change-over apparatus (12) and outside the loading region (13) is provided an additional reservoir (21) for bobbins (11).

21. Automation cell according to any of claims 1 to 20, **characterised in that** associated with each bobbin change-over apparatus (12) is an element (23, 39) for turning the bobbins (11).

22. Automation cell according to any of claims 1 to 21, **characterised in that** in each loading region (13) is arranged at least one pallet (14), the or each pallet (14) being designed to receive several bobbin stacks.

23. Method for handling bobbins (11) within an automation cell (10, 34) between one of at least two bobbin change-over apparatuses (12), each with a corresponding loading region (13) for storing several bobbins (11), and one of the loading regions (13), comprising the steps of:
a) initiating a bobbin change-over by a bobbin change-over apparatus (12),
b) starting an automated apparatus (16) for handling bobbins (11),
c) taking a bobbin (11) from the loading region (13),
d) transporting the bobbin (11) to the bobbin change-over apparatus (12),
e) discharging the bobbin (11) to the bobbin change-over apparatus (12),
wherein steps c) to e) being carried out by means of the handling device (24) movable along several axes or a handling element (25) of the apparatus (16) for handling the bobbins (11) which is arranged thereon,
and wherein a movement of the handling element (25) along a vertical axis (Z axis) is carried out by a carriage (30, 36) movable in the Z direction on the Z axis, **characterized in that** the height of the bobbin stacks is determined at least before starting the automation cell (10, 34), wherein the height of the bobbin stacks is determined again if a light barrier (22) arranged between the working region of the bobbin change-over apparatus (12) and the loading region (13) is triggered.

24. Method according to claim 23, **characterised in that**, when taking a bobbin (11) from the loading region (13), first the bobbin stack from which a bobbin (11) was last taken is approached.

25. Method according to claim 23 or 24, **characterised in that** a bobbin (11) is taken from a reservoir (21) associated with the bobbin change-over apparatus (12) if the loading region (13) is empty.

26. Method according to any of claims 23 to 25, **characterised in that** a new pallet (14) with bobbins (11) is requested as soon as the last bobbin (11) has been taken from the loading region (13).

27. Method according to any of claims 25 to 26, **characterised in that** loading of the bobbin change-over apparatuses (12) takes priority over loading of the reservoirs (21).

## Revendications

1. Cellule d'automatisation (10, 34) pour la manutention automatisée de bobines (11), comprenant au moins deux dispositifs de changement de bobines (12) pourvus chacun d'une zone de chargement (13) associée pour l'approvisionnement de plusieurs bobines (11), ainsi qu'au moins un dispositif (16) pour la manutention des bobines (11), le dispositif (16) de manutention de bobines (11) étant disposé au sein de la cellule d'automatisation (10, 34) entre au moins l'un des dispositifs de changement de bobines (12) et au moins l'une des zones de chargement (13) et comprenant un dispositif de manutention (24) sur lequel est disposé un élément de manutention (25) des bobines (11), l'élément de manutention (25) pouvant être déplacé le long de plusieurs axes pour la réception, le transport et la délivrance des bobines (11) au sein de la cellule d'automatisation (10, 34), au moins l'un des axes, notamment un axe vertical (axe Z), étant fixe dans la direction Z, l'élément de manutention (25) étant disposé, pour son déplacement vertical dans la direction Z, sur un chariot (30, 36) déplaçable le long de l'axe vertical (axe Z), **caractérisée en ce que** les zones de chargement (13) respectives sont séparées spatialement les unes des autres, la cellule d'automatisation (10, 34) présentant un accès séparé (porte 19) pour la zone de travail de chaque dispositif de changement de bobines (12) et un accès séparé (porte 18) à chaque zone de chargement (13), et une barrière lumineuse (22) étant disposée entre chaque dispositif de changement de bobines (12) et la zone de chargement (13) associée.

2. Cellule d'automatisation (10, 34) selon la revendication 1, **caractérisée en ce que** le dispositif de manutention (24) pour la manutention de bobines (11) est conçu pour plusieurs dispositifs de changement de bobines (12), chacun pourvu de sa propre zone de chargement (13).

3. Cellule d'automatisation (10, 34) selon la revendication 1 ou 2, **caractérisée en ce que** l'élément de manutention (25) est conçu en tant qu'unité de préhension de bobines.

4. Cellule d'automatisation (10, 34) selon la revendication 3, **caractérisée en ce que** l'unité de préhension de bobines est conçue pour recevoir les bobines (11) sur l'âme de bobine (26).

5. Cellule d'automatisation (10, 34) selon l'une des revendications 1 à 4, **caractérisée en ce que** le dispositif de manutention (24) est conçu en tant que robot à portique (27).

6. Cellule d'automatisation (10, 34) selon la revendication 5, **caractérisée en ce que** le robot à portique (27) présente, outre l'axe Z vertical, deux axes horizontaux (axe X, axe Y) librement déplaçables pour le mouvement linéaire de l'élément de manutention (25) dans la direction X et dans la direction Y.

7. Cellule d'automatisation (10, 34) selon la revendication 5 ou 6, **caractérisée en ce que** tous les axes (X, Y, Z) ou mouvements dans la direction des axes (X, Y, Z) peuvent être commandés indépendamment les uns des autres.

8. Cellule d'automatisation (10, 34) selon l'une des revendications 5 à 7, **caractérisée en ce qu'**un bras de transport (31) est disposé sur le chariot (30).

9. Cellule d'automatisation (10, 34) selon la revendication 8, **caractérisée en ce que** l'élément de manutention (25) est monté à pivotement à l'extrémité libre du bras de transport (31).

10. Cellule d'automatisation (10, 34) selon la revendication 9, **caractérisée en ce qu'**un élément (32) destiné à pousser une bobine (11) sur un mandrin de réception (33) du dispositif de changement de bobines (12) est associé à l'élément de manutention (25).

11. Cellule d'automatisation (10, 34) selon l'une des revendications 1 à 4, **caractérisée en ce que** le dispositif de manutention (24) est conçu en tant que robot à bras pivotant (35).

12. Cellule d'automatisation (10, 34) selon la revendication 11, **caractérisée en ce que** le robot à bras pivotant (35) présente, outre l'axe Z vertical, un axe horizontal (axe R).

13. Cellule d'automatisation (10, 34) selon la revendication 11 ou 12, **caractérisée en ce que** l'axe Z est positionné de manière fixe.

14. Cellule d'automatisation (10, 34) selon la revendication 12 ou 13, **caractérisée en ce qu'**un bras pivotant (37) est disposé sur le chariot (30) déplaçable vers le haut et vers le bas dans la direction Z.

15. Cellule d'automatisation (10, 34) selon la revendication 14, **caractérisée en ce que** le bras pivotant (37) est apte à pivoter autour d'un axe (axe ϕ) orienté verticalement.

16. Cellule d'automatisation (10, 34) selon la revendication 15, **caractérisée en ce que** l'axe Z et l'axe ϕ sont identiques.

17. Cellule d'automatisation (10, 34) selon l'une des revendications 14 à 16, **caractérisée en ce qu'**est associé au bras pivotant (37) un autre chariot (38) qui est déplaçable en direction radiale (direction R) le long du bras pivotant (37).

18. Cellule d'automatisation (10, 34) selon la revendication 17, **caractérisée en ce que** l'axe R est fixe dans la direction R, l'élément de manutention (25) étant disposé, pour le mouvement dans la direction R, sur le chariot (38) déplaçable le long de l'axe R horizontal.

19. Cellule d'automatisation selon la revendication 1 ou 18, **caractérisée en ce qu'**elle présente un élément de mesure pour détecter la hauteur de la pile (15) de bobines (11) empilées dans la zone de chargement (13) respective.

20. Cellule d'automatisation selon l'une des revendications 1 à 19, **caractérisée en ce qu'**est prévu, directement dans la zone de chaque dispositif de changement de bobines (12) et à l'extérieur de la zone de chargement (13), un accumulateur (21) supplémentaire de bobines (11).

21. Cellule d'automatisation selon l'une des revendications 1 à 20, **caractérisée en ce qu'**est associé à chaque dispositif de changement de bobines (12) un élément (23, 39) destiné à retourner les bobines (11).

22. Cellule d'automatisation selon l'une des revendications 1 à 21, **caractérisée en ce qu'**au moins une palette (14) est disposée dans chaque zone de chargement (13), la ou chaque palette (14) étant conçue pour recevoir plusieurs piles de bobines.

23. Procédé pour la manutention de bobines (11) au sein d'une cellule d'automatisation (10, 34) entre l'un d'au moins deux dispositifs de changement de bobines (12), chacun doté de sa propre zone de chargement (13) associée pour l'approvisionnement de plusieurs bobines (11), et l'une des zones de chargement (13), comprenant les étapes suivantes :
a) Initier un changement de bobine par le dispositif de changement de bobines (12),
b) Démarrer un dispositif automatisé (16) de manutention de bobines (11),
c) Prélever une bobine (11) de la zone de chargement (13),
d) Transporter la bobine (11) au niveau du dispositif de changement de bobines (12),
e) Délivrer la bobine (11) au dispositif de changement de bobines (12), les étapes c) à e) étant exécutées au moyen du dispositif de manutention (24) déplaçable le long de plusieurs axes ou d'un élément de manutention (25), disposé sur celui-ci, du dispositif (16) de manutention des bobines (11), et un mouvement de l'élément de manutention (25) le long d'un axe vertical (axe Z) étant exécuté par un chariot (30, 36) déplaçable sur l'axe Z dans la direction Z, **caractérisé en ce que** la hauteur de la pile de bobines est déterminée au moins avant le démarrage de la cellule d'automatisation (10, 34), la hauteur de la pile de bobines étant de nouveau déterminée lors du déclenchement d'une barrière lumineuse (22) disposée entre la zone de travail du dispositif de changement de bobines (12) et la zone de chargement (13).

24. Procédé selon la revendication 23, **caractérisé en ce que**, lors du prélèvement d'une bobine (11) de la zone de chargement (13), est d'abord sollicitée la pile de bobines d'où une bobine (11) a été prélevée en dernier.

25. Procédé selon la revendication 23 ou 24, **caractérisé en ce qu'**une bobine (11) est prélevée d'un accumulateur (21) associé au dispositif de changement de bobines (12) si la zone de chargement (13) s'avère être vide.

26. Procédé selon l'une des revendications 23 à 25, **caractérisé en ce qu'**une nouvelle palette (14) de bobines (11) est appelée dès que la dernière bobine (11) a été prélevée de la zone de chargement (13).

27. Procédé selon l'une des revendications 25 à 26, **caractérisé en ce que** le chargement des dispositifs de changement de bobines (12) a priorité sur le chargement des accumulateurs (21).
